# FASCICULE DE BREVET EUROPEEN

(11) **EP 1 808 557 B1**
(45) Date de publication et mention de la délivrance du brevet: **08.04.2015**
(21) Numéro de dépôt: 07300713.0
(22) Date de dépôt: 10.01.2007
(51) Int. Cl.: E05B 15/02, E05B 63/20, E05B 15/00, E05B 17/00

(54) **Ferrure de verrouillage**
Verriegelungsbeschlag
Lock fitting

(30) Priorité: 13.01.2006 FR 0650117
(43) Date de publication de la demande: 18.07.2007
(73) Titulaire: Ferco International Ferrures et Serrures de Bâtiment Société par actions simplifiée, 57400 Sarrebourg (FR)
(72) Inventeur: Bodlenner, Eric, 67790, Steinbourg (FR); Klespert, Sylvain, 57400, Sarrebourg (FR); Bigot, Jérôme, 57445, Reding (FR)
(74) Mandataire: Rhein, Alain

(56) Documents cités:
- EP-A- 1 024 237
- EP-A- 1 255 006
- EP-A- 1 557 512
- FR-A- 2 683 847
- GB-A- 1 560 268
- GB-A- 2 383 077
- US-A- 5 597 187

## Description

La présente invention concerne un ensemble cadre dormant et ouvrant de porte, fenêtre ou similaire, cet ensemble comportant une ferrure de verrouillage telle que serrure, crémone, crémone-serrure ou analogue, comprenant au moins un organe de verrouillage équipant un ouvrant de porte, fenêtre ou similaire, et soumis à des moyens de rappel élastique en position de verrouillage pour, lors de la fermeture dudit ouvrant sur un cadre dormant, coopérer avec une gâche équipant ce dernier, ladite ferrure comportant encore des moyens de blocage du ou des organes de verrouillage en position déverrouillée lorsque l'ouvrant est entr'ouvert, ces moyens de blocage comportant un doigt d'actionnement conçu apte à coopérer avec une butée de déblocage associée au cadre dormant pour la commande de déblocage desdits moyens de blocage lors de la fermeture de l'ouvrant sur le cadre dormant, des moyens de réglage étant définis aptes à ajuster le positionnement relatif de ladite butée de déblocage par rapport audit doigt d'actionnement.

La présente invention entre dans le domaine de la quincaillerie du bâtiment.

On connaît déjà, notamment par le document FR 2 683 847, de telles ferrures de verrouillage, de type crémone ou crémone serrure, comportant un mécanisme de commande logé dans un boîtier monté sur un ouvrant de porte ou similaire et conçu apte à agir sur des tringles de manoeuvre portant un ou plusieurs organes de verrouillage, tels des galets, prévus pour coopérer avec des gâches disposée en concordance sur un cadre dormant, ceci lorsque l'ouvrant vient à être refermé sur ce cadre dormant. Plus exactement, lors de cette fermeture, ce ou ces organes de verrouillage sont automatiquement rappelés dans cette position de verrouillage grâce à des moyens élastiques, en l'occurrence un ressort, sachant que ladite ferrure comporte encore des moyens de blocage du ou des organes de verrouillage en position déverrouillée lorsque l'ouvrant est entr'ouvert. Ces moyens de blocage comportent un doigt d'actionnement conçu apte à coopérer avec une butée de déblocage associée au cadre dormant pour la commande de déblocage desdits moyens de blocage lors de la fermeture de l'ouvrant sur le cadre dormant.

Pour assurer le bon positionnement des moyens de blocage par rapport à la butée de déblocage, de sorte que le rappel automatique en position de verrouillage ait lieu à l'instant désiré, c'est-à-dire au moment précis où les organes de verrouillage se trouvent en face de leur gâche correspondante sur le dormant, la ferrure est équipée de moyens de réglage adaptés. En effet, l'on doit prendre en compte l'altération au cours du temps, sous forme de déformations ou de modifications, du positionnement de l'ouvrant par rapport au cadre dormant. Il y a donc lieu de modifier les réglages en vue d'un fonctionnement optimal. L'état de la technique ne connaît que des possibilités de réglages sur les gâches, par des plaques striées dans les documents EP 1 557 512, EP 1 255 006, ou encore la modification de pênes par baguage dans US 5 597 187. Habituellement, un tel ajustement est obtenu par l'utilisation d'une butée de déblocage articulée mobile dans un plan perpendiculaire à celui du cadre dormant sur lequel elle est montée. Le maintien en position de cette butée de déblocage est assuré par un ensemble de vis, qui sont sensibles aux vibrations et aux chocs générés par les manoeuvres de l'ouvrant, et qui, à la longue, prennent du jeu et n'assurent plus leur fonction. L'absence de repérage oblige alors à reprendre la totalité des réglages, avant de procéder à nouveau à un serrage des vis de fixation. A ce propos, si de telles ferrures comportant une possibilité de réglage, sont très utiles suite à une modification de positionnement de l'ouvrant par rapport au dormant, elles facilitent aussi le montage initial de la ferrure de verrouillage. L'absence de repérage et de reproductibilité des positions données à la butée de déblocage oblige donc à procéder à un réglage minutieux, tant en première monte qu'en cours de service.

En réalité, dans le cadre de l'état de la technique, le problème que se proposait de résoudre l'homme du métier au travers des moyens de réglage était l'ajustement parfait de la butée de déblocage par rapport au doigt d'actionnement pour une commande de déblocage intervenant très exactement lorsque les organes de verrouillage sont à même de s'engager dans leur gâche respective. Il apparaît, selon cet état de la technique, que l'homme du métier considérait qu'il n'était possible de répondre à ce problème qu'au travers de moyens de réglage fins et précis qui, comme il ressort des explications qui précèdent, ne sont pas en mesure d'offrir la fiabilité souhaitée, ni même la facilité de réglage ou de correction de réglage pourtant utile pour permettre au menuisier une pose aisée et autoriser l'utilisateur à reprendre le réglage en cas de déplacement des éléments.

La présente invention a pour but de pallier ces inconvénients de l'état de la technique.

A cet effet, l'invention concerne un ensemble cadre dormant et ouvrant de porte, fenêtre ou similaire, cet ensemble comportant une ferrure de verrouillage, telle que serrure, crémone, crémone-serrure ou analogue, comprenant au moins un organe de verrouillage équipant l'ouvrant de porte, fenêtre ou similaire, ou cet ensemble est défini selon la revendication 1.

Finalement c'est en allant à l'encontre des préjugés de l'homme du métier que la solution conforme à l'invention a su être trouvée pour répondre au problème posé. Ainsi, si une solution de réglage discret va en quelque sorte à l'encontre de la précision jugée initialement comme indispensable, c'est dans le cadre d'une démarche inventive que l'on a démontré que, non seulement un tel réglage discret était susceptible de satisfaire à cette contrainte de précision, mais en outre était apte à apporter une fiabilité et une facilité d'usage non égalées jusqu'à ce jour.

D'autres caractéristiques et avantages de l'invention ressortiront de la description détaillée qui va suivre des modes de réalisation non limitatifs de l'invention, en référence aux figures annexées dans lesquelles :
- la figure 1 représente, de façon schématisée et en perspective une porte dont l'ouvrant est entr'ouvert et équipé d'une ferrure selon l'invention ;
- la figure 2 représente, de façon schématisée et partielle, en perspective, une butée de déblocage, dans un premier mode de réalisation équipée de moyens de réglage de type discret selon l'invention ;
- la figure 3 est une vue similaire à la figure 2, illustrant la butée de déblocage en cours de réglage;
- la figure 4 représente, de façon schématisée, partielle éclatée et en perspective, cette butée de déblocage selon le premier mode de réalisation visible dans les figures 2 et 3;
- la figure 5 représente, de façon schématisée, partielle, éclatée et en perspective, cette butée de déblocage dans une variante de la figure ;
- la figure 6 représente, de façon schématisée, partielle éclatée et en perspective, une butée de déblocage selon un deuxième mode de réalisation, là encore équipée de moyens de réglage de type discret selon l'invention ;
- la figure 7 représente, de façon schématisée, partielle, éclatée et en perspective, un troisième mode de réalisation de cette butée de déblocage ;
- la figure 8 représente, de façon schématisée, partielle, assemblée et en perspective, une butée de déblocage conçue selon un quatrième mode de réalisation conforme à l'invention ;
- la figure 9 correspond à un cinquième mode de réalisation de la butée de déblocage ;
- la figure 10 représente, de façon schématisée, partielle et en perspective, un doigt d'actionnement de moyens de blocage que comporte une ferrure selon l'invention, ce doigt d'actionnement étant, là également, pourvu de moyens de réglage discrets selon l'invention;
- la figure 11 est une vue similaire à la figure 10, le doigt d'actionnement occupant une position distincte part rapport à celle visible sur cette figure 10, grâce auxdits moyens de réglage discrets.

L'invention concerne le domaine de la quincaillerie du bâtiment, et est relative à un ensemble cadre dormant et ouvrant de porte, fenêtre ou similaire, cet ensemble comportant une ferrure de verrouillage 1 telle que serrure, crémone ou crémone-serrure.

Comme visible dans la figure 1, cette ferrure de verrouillage 1 comprend au moins un organe de verrouillage 2 équipant un ouvrant 3 de porte, fenêtre ou similaire, et soumis à des moyens de rappel élastique en position de verrouillage, pour, lors de la fermeture de l'ouvrant 3 sur un cadre dormant 4, coopérer automatiquement avec une gâche 5 qui équipe ce dernier.

La ferrure 1 comporte encore des moyens de blocage 6 du ou des organes de verrouillage 2 en position déverrouillée lorsque l'ouvrant 3 est entr'ouvert.

Ces moyens de blocage 6 comportent un doigt d'actionnement 7, qui est conçu apte à coopérer avec une butée de déblocage 8 associée au cadre dormant 4 pour la commande de déblocage desdits moyens de blocage 6 lors de la fermeture de l'ouvrant 3 sur le cadre dormant 4.

Des moyens de réglage 9 sont définis aptes à ajuster le positionnement relatif de cette butée de déblocage 8 par rapport à ce doigt d'actionnement 7. En fait, ces moyens de réglage 9 ajustent le moment de l'entrée en coopération de la butée de déblocage 8 avec le doigt d'actionnement 7 lors de la fermeture de l'ouvrant 3 sur le cadre dormant 4.

La butée de déblocage 8 agit dans le sens du mouvement de l'ouvrant 3 pour dégager le doigt d'actionnement 7, et permettre le rappel en position de verrouillage du ou des organes de verrouillage 2 lors de la fermeture de cet ouvrant 3 sur le cadre dormant 4.

Ainsi, les moyens de réglage 9 sont conçus pour permettre un ajustement au moins dans une direction perpendiculaire D1 au plan P, selon le cas, du cadre dormant 4 ou de l'ouvrant 3, respectivement, de la butée de déblocage 8 et/ou du doigt d'actionnement 7.

Ces moyens de réglage 9 sont de type discret. C'est-à-dire qu'ils ne permettent pas un réglage continu, mais uniquement un réglage selon des positions prédéterminées et reproductibles. Ils comportent des moyens d'indexation 10 adaptés pour permettre au doigt d'actionnement 7 et/ou à la butée de déblocage 8 à occuper au moins deux positions distinctes, selon le cas, sur l'ouvrant 3 ou sur le cadre dormant 4.

Ainsi, selon un premier mode de réalisation préféré de l'invention illustré dans les figures 2 à 4, la butée de déblocage 8 est montée, au niveau d'une première extrémité 11, de façon articulée sur le cadre dormant 4, plus particulièrement sur un support de fixation 12 rapporté sur ce dernier et constitué de façon préférée par la gâche 5. Cette butée de déblocage 8 est conçue apte à pivoter autour d'un axe d'articulation 13 perpendiculaire au plan de feuillure du cadre dormant 4 et à la direction de réglage D1. L'on comprend bien que de cette façon la deuxième extrémité 14 de la butée de déblocage 8 peut être rapprochée ou éloignée du doigt d'actionnement 7 équipant le chant avant de l'ouvrant 3.

Tout particulièrement, les moyens d'indexation 10 comportent des moyens d'indexage 15 conçus aptes à coopérer avec des moyens d'indexage complémentaires 16.

Dans ce mode de réalisation correspondant aux figures 2 à 4, les moyens d'indexage 15 sont situés sur cette deuxième extrémité 14 de la butée de déblocage 8. Quant aux moyens d'indexage complémentaires 16, ils se situent, de façon préférée, sur le support de fixation 12, ce qui présente l'avantage d'une grande facilité de réglage.

Plus particulièrement, les moyens d'indexage 15 sont définis par une ou plusieurs dents 17 au niveau de cette extrémité 14 de la butée de déblocage 8, dents s'étendant suivant une direction perpendiculaire à la direction de réglage D1 et conçues apte à coopérer avec une denture 18, de forme adaptée, qui vient équiper le support de fixation 12 et constituant des moyens d'indexage complémentaires 16.

On comprend, ainsi, qu'en fonction du positionnement de la ou des dents 17 le long de la denture 18, la butée de déblocage 8 est susceptible d'occuper, grâce à un réglage discret, plusieurs positions distinctes sur le cadre dormant 4.

De manière avantageuse, à sa première extrémité 11, la butée de déblocage 8 est montée pivotante autour de l'axe 13 grâce à un moyeu excentré 19. Celui-ci comporte encore des moyens 20 de réception d'un outil, tel qu'un tournevis ou une clé six pans, pour, au travers de la commande en rotation de ce moyeu excentré 19, conférer à ladite butée de déblocage 8 un déplacement sensiblement vertical pour assurer le dégagement de la ou des dents 17 à son extrémité 14 de la denture 18 correspondant aux moyens d'indexage complémentaire 16 et, au final, autoriser le réglage et le repositionnement de cette butée de déblocage 8.

Dans un mode de réalisation particulier, tel que visible sur la figure 4bis, le moyeu excentré 19 est limité dans son débattement angulaire par des moyens d'indexage formant butée 40. Ces moyens d'indexage formant butée 40 sont, de façon préférée, conçus sous la forme d'un ergot 41 solidaire du moyeu excentré 19, coopérant avec une réserve en forme de portion angulaire, non représentée sur les figures, pratiquée dans le support de fixation 12 constitué de façon préférée par la gâche 5 Cet ergot 41 décrit une course angulaire à l'intérieur de cette réserve. Cette disposition, associée à un marquage d'identification, permet à l'utilisateur de déterminer, d'une part une position d'indexage dans laquelle les moyens d'indexage 15 et les moyens d'indexage complémentaire 16 coopèrent, et d'autre part une position dans laquelle ces moyens 15 et 16 ne coopèrent pas, et le sens de manoeuvre approprié.

A noter, à ce propos, que les limites de réglage peuvent encore être définies par des butées d'extrémité bordant la denture 18 dans la direction de réglage D1.

Par ailleurs, le support de fixation 12 peut recevoir, notamment au droit de cette denture 18, des moyens de repérage R, tels que des indications de réglage facilitant à l'usager les opérations d'ajustement. De même, ce support de fixation 12 peut être pourvu d'un marquage destiné à informer cet usager le sens de rotation à communiquer au moyeu excentré 19 pour assurer le verrouillage ou, selon le cas, le déverrouillage, autrement dit l'engagement ou le dégagement des moyens d'indexage 15 par rapport aux moyens d'indexage complémentaires 16.

Selon un second mode de réalisation visible dans la figure 6 des dessins ci-joints, la butée de déblocage 8 est définie par un profilé de section en H 21, dont au moins deux, préférentiellement chacune des branches a, b, c, d, est conçue d'épaisseur différente, tandis que la ou les rainures r1 et r2 que délimitent, respectivement, les branches a;b et c;d, sont conçues ajustées pour autoriser l'emboîtement de ce profilé en H sur un tenon 22 s'étendant sensiblement verticalement sur le support de fixation 12, autrement dit dans une direction perpendiculaire à la direction de réglage D1.

L'on comprend qu'en fonction du sens de montage du profilé en H 21, correspondant à la butée de déblocage 8, sur ledit tenon 22, il est conféré à cette butée de déblocage 8 des positions distinctes, correspondant à un réglage discret sur le cadre dormant 4. Ainsi, les moyens d'indexage 15 sont définis, ici, par la ou les rainures r1, r2 du profilé en H 21, tandis que les moyens d'indexage complémentaires 16 correspondent au tenon 22 sur le support de fixation 12.

De manière complémentaire, des moyens de fixation par clipage 23 viennent assurer le maintien du profilé en H 21, donc de la butée de déblocage 8, sur ledit support de fixation 12.

Avantageusement, ces moyens de fixation par clipage 23 sont définis par une languette de blocage 24 conçue apte à venir s'engager dans la rainure r2 ; r1 du profilé en H 21, du côté opposé à celle r1 ; r2 destinée à être emboîté sur le tenon 22, ladite languette de blocage 24 comportant au moins à une de ses extrémités une patte de retenue 25 conçue apte à être reçue, par clipage, dans un évidement 26 adapté sur le support de fixation 12, en rappelant, à ce sujet, que ce support 12 peut être défini par une gâche 5 sur le dormant 4.

Les modes de réalisation correspondant aux figures 6 et 7, se distinguent de ceux précédemment décrits en ce que la butée de déblocage 8 est conçue de type mobile en translation, dans la direction D1, sur le support de fixation 12.

Les moyens d'indexation 10 sont là encore définis par des moyens d'indexage 15 sous forme d'une ou plusieurs dents 17 en face arrière 27 de la butée de déblocage 8 et destinées à coopérer avec une denture 18 de forme complémentaire équipant en face avant 28 le support de fixation 12 et constituant les moyens d'indexage complémentaires 16.

Tout particulièrement, cette denture 18 correspondant aux moyens d'indexage complémentaires 16 peut être définie au niveau de rebords de guidage en translation 29, 30 ménagés sur le support de fixation 12, rebords 29, 30 avec lesquels est conçu apte à coopérer la butée de déblocage 8.

Des moyens de fixation 31 viennent assurer le maintien en position de cette butée de déblocage 8 sur ce support de fixation 12. Ils sont définis par au moins une vis 32 traversant une ouverture oblongue 33 s'étendant dans la direction de réglage D1 ou au niveau de la butée de déblocage 8, cette vis 32 étant conçue apte à coopérer avec le support de fixation 12.

Dans le mode de réalisation correspondant à la figure 8, ladite butée de déblocage 8 comporte, à chacune de ses extrémités, de telles ouvertures oblongues 33 pour le passage d'une vis de fixation 32 agissant par serrage. Ces ouvertures oblongues 33 sont plus particulièrement réalisées dans des pattes d'extrémité sous lesquelles sont définies les dents 17 correspondant aux moyens d'indexage 15 conçus aptes à coopérer avec des dentures 18 de forme complémentaires, définissant les moyens d'indexage complémentaire 16, au niveau du support de fixation 12.

Dans le mode de réalisation correspondant à la figure 7, la vis 32 correspondant aux moyens du fixation 31 peut, tout comme dans le mode de réalisation illustré dans les figures 2 à 4, agir à la manière d'un moyeu excentré pour, par rotation, communiquer à ladite butée de déblocage 8 un déplacement vertical perpendiculaire au sens de réglage D1 et assurer le dégagement de la ou des dents 17 définissant les moyens d'indexage 15 de la denture 18 des moyens d'indexage complémentaires 16.

En somme, ce mode de réalisation de la figure 7 correspond à la transposition de la solution correspondant au mode de réalisation des figures 2 à 3 à une butée de déblocage 8, non pas montée en rotation sur le support de fixation 12, mais en translation.

En se rapportant à présent au mode de réalisation correspondant à la figure 9, on constatera que, là encore, la butée de déblocage 8 est conçue mobile en translation suivant la direction de réglage D1 par rapport au support de fixation 12. Toutefois, cette butée de déblocage 8 est conçue à la manière d'un poussoir. Elle est mobile relativement au support de fixation 12 suivant une direction perpendiculaire à celle de réglage D1, c'est-à-dire perpendiculaire au chant avant du cadre dormant sur lequel est prévu apte à être fixé ce support de fixation 12, autrement dit la gâche 5. Ainsi, au travers de cette mobilité relative, cette butée de déblocage 8 est conçue apte à occuper une première position de déverrouillage dans laquelle elle est mobile en translation par rapport audit support de fixation 12 en vue d'autoriser le réglage discret et une seconde position de verrouillage, dans laquelle elle est repoussée par des moyens de rappels élastiques 34. Dans cette seconde position de verrouillage, cette butée de déblocage 8 est immobilisée au travers de la coopération des moyens d'indexage 15 dont elle est équipée avec les moyens d'indexage complémentaires 16 que porte le support de fixation 12.

Là encore, les moyens d'indexage 15 sont préférentiellement conçus sous forme d'une ou plusieurs dents 17 équipant chacune des extrémités 11, 14 de la butée de déblocage 8 et définies aptes à coopérer avec une denture 18 de forme conjuguée que comporte le support de fixation 12, sous des rebords d'accrochage 35, 36 s'étendant dans la direction de réglage D1. En fait, sous ces rebords d'accrochages 35, 36 sont conçus aptes à venir s'engager lesdites extrémités 11, 14 de la butée de déblocage 8.

Ainsi, pour ajuster le positionnement de cette dernière, il suffit, à la manière d'un poussoir, d'appuyer dessus pour s'opposer à l'action des moyens de rappel élastiques 34 et l'amener dans une position mobile de réglage. Après ajustement et en relâchant ce poussoir que définit ladite butée de déblocage 8, celle-ci est automatiquement repoussée dans sa position de verrouillage correspondant à l'engagement des moyens d'indexage 15 dans les moyens d'indexages complémentaires 16.

Tout comme cela avait été évoqué à propos du premier mode de réalisation illustré dans les figures 2 à 4, des moyens de repérage R peuvent être prévus dans chacun des modes de réalisation précédemment décrits, moyens R ayant pour but de faciliter à l'usager le positionnement de la butée de déblocage 8 et la reproductibilité de ce positionnement.

Dans le mode de réalisation correspondant aux figures 10 et 11, les moyens de réglage 9 sont associés, non pas à la butée de déblocage 8, mais au doigt d'actionnement 7 prévu apte à coopérer avec cette dernière et équipant l'ouvrant 3 de la porte, fenêtre ou similaire.

Tout particulièrement, ces moyens de réglage 9 consistent en un capot 37 conçu apte à être emmanché ou clipé sur ledit doigt d'actionnement 7, étant entendu que ce dernier procure une première position sur l'ouvrant 3, tandis la surépaisseur produite par l'adjonction du capot 37 procure au moins une seconde position, au sens de la présente invention.

Ainsi, les moyens d'indexation 10 que comportent les moyens de réglage 9, sont constitués par des moyens d'indexage 15 que porte le capot 37 et conçus aptes à coopérer avec des moyens d'indexage complémentaires 16 associés au doigt d'actionnement 7. Tout particulièrement, celui-ci est défini de forme autre que de révolution, précisément pour procurer un indexage au capot 37 lors de son emboîtement sur ce doigt d'actionnement 7. A noter d'ailleurs, que ce capot 37 comporte un évidement 38 de section ajustée à ce dernier.

Selon une autre particularité de l'invention, ce doigt d'actionnement 7 définit des moyens d'indexage 15 conçus aptes à autoriser le montage du capot 37 dans différentes positions et, notamment de manière réversible, sur ce doigt d'actionnement 7, pour procurer deux ou davantage de positions distinctes au sens de l'invention.

Ainsi, dans une première position d'emboîtement correspondant à la figure 10, ce capot 37 produit une première surépaisseur au niveau du doigt d'actionnement 7, tandis qu'après renversement il produit une surépaisseur différente par rapport à ce dernier et donc une position distincte de la précédente.

L'on peut, ainsi, imaginer le doigt d'actionnement 7 conçu sous forme d'un polygone comportant au moins trois côtés égaux sur lequel peut être emboîté le capot 37 dans différentes positions en procurant, à chaque fois, une surépaisseur différente, donc une position distincte du doigt d'actionnement 7 sur l'ouvrant 3.

Ainsi, il apparaît clairement que, là encore, le capot 37 en collaboration avec le doigt d'actionnement 7 procure un réglage de type discret.

Même dans une telle solution ledit capot 37 et/ou le doigt d'actionnement 7 peuvent recevoir des moyens de repérage R destinés à faciliter à l'usager le positionnement et sa reproductibilité.

## Revendications

1. Ensemble cadre dormant (4) et ouvrant (3) de porte, fenêtre ou similaire, cet ensemble comportant une ferrure de verrouillage (1) telle que serrure, crémone, crémone-serrure ou analogue, comprenant :
- une gâche (5) équipant le cadre dormant (4) ;
- au moins un organe de verrouillage (2) équipant l'ouvrant (3) et soumis à des moyens de rappel élastique en position de verrouillage pour, lors de la fermeture dudit ouvrant (3) sur le cadre dormant (4), coopérer avec la gâche (5) ;
- des moyens de blocage (6) du ou des organes de verrouillage (2) en position déverrouillée lorsque l'ouvrant (3) est entr'ouvert, ces moyens de blocage (6) comportant un doigt d'actionnement (7) conçu apte à coopérer avec une butée de déblocage (8) associée au cadre dormant (4) pour la commande de déblocage desdits moyens de blocage (6) lors de la fermeture de l'ouvrant (3) sur le cadre dormant (4) ;
- des moyens de réglage (9) définis aptes à ajuster le positionnement relatif de ladite butée de déblocage (8) par rapport audit doigt d'actionnement (7),
- **caractérisé par le fait que** :
- les moyens de réglage (9) :
- sont de type discret ;
- comportent des moyens d'indexation (10), d'une part, pour permettre audit doigt d'actionnement (7) et/ou ladite butée de déblocage (8) à occuper au moins deux positions distinctes, selon le cas, sur l'ouvrant (3) ou sur le cadre dormant (4) et, d'autre part, définis par des moyens d'indexage (15) associés à la butée de déblocage (8) et/ou au doigt d'actionnement (7) et conçus aptes à coopérer avec des moyens d'indexage complémentaires (16) ;
- sont conçus aptes à permettre le réglage dans une direction (D1) perpendiculaire, respectivement, au plan de l'ouvrant (3) et/ou du cadre dormant (4), respectivement, dudit doigt d'actionnement (7) et/ou de la butée de déblocage (8) ;
- la butée de déblocage (8) est montée :
- sur le cadre dormant (4) au travers d'un support de fixation (12) comportant les moyens d'indexage complémentaires (16) ;
- au niveau d'une première extrémité (11), de façon articulée sur le support de fixation (12) de manière apte à pivoter autour d'un axe vertical (13) perpendiculaire au plan de feuillure du cadre dormant (4) et à la direction de réglage (Dl), ladite butée de déblocage (8) comportant à une deuxième extrémité (14) lesdits moyens d'indexage (15) apte à coopérer avec les moyens d'indexage complémentaires (16) équipant ledit support de fixation (12).

2. Ensemble selon la revendication 1, **caractérisé par le fait qu'**à sa première extrémité (11), la butée de déblocage (8) est montée pivotante autour de l'axe (13) grâce à un moyeu excentré (19) qui, par rotation, est conçu apte à conférer à ladite butée de déblocage (8) un déplacement de manière à assurer le dégagement des moyens d'indexage (15) par rapport aux moyens d'indexage complémentaires (16) et autoriser le réglage et le repositionnement de ladite butée de déblocage (8).

3. Ensemble selon la revendication 2, **caractérisé par le fait que** ledit moyeu excentré (19) est limité dans son débattement angulaire par des moyens d'indexage formant butée (40), notamment conçus sous la forme d'un ergot (41) solidaire dudit moyeu excentré (19), coopérant avec une réserve en forme de portion angulaire, pratiquée dans le support de fixation (12) constitué de façon préférée par la gâche (5).

4. Ensemble selon l'une quelconque des revendications précédentes, **caractérisé par le fait que** les moyens d'indexage (15) sont définis par au moins une dent (17) équipant la butée de déblocage (8) de manière apte à coopérer avec une denture (18) définissant les moyens d'indexage complémentaires (16).

## Patentansprüche

1. Anordnung von Festrahmen (4) und Flügel (3) einer Tür, eines Fensters oder dergleichen, wobei diese Anordnung einen Verriegelungsbeschlag (1), wie ein Schloss, ein Treibstangengetriebe, ein Treibstangenschloss oder dergleichen umfasst, umfassend:
- ein Schließblech (5), mit dem der Festrahmen (4) ausgerüstet ist;
- mindestens ein Verriegelungsorgan (2), mit dem der Flügel (3) ausgerüstet ist, und das elastischen Rückstellmitteln in der Sperrposition ausgesetzt ist, um beim Schließen des Flügels (3) gegen den Festrahmen (4) mit dem Schließblech (5) zusammenzuwirken;
- Mittel zum Sperren (6) des bzw. der Verriegelungsorgane (2) in der entriegelten Position, wenn der Flügel (3) teilweise geöffnet ist, wobei diese Sperrmittel (6) einen Betätigungsfinger (7) umfassen, der geeignet vorgesehen ist, um mit einem dem Festrahmen (4) zugeordneten Entsperrungsanschlag (8) zusammenzuwirken, um das Entsperren der besagten Sperrmittel (6) während des Schließens des Flügels (3) gegen den Festrahmen (4) zu steuern;
- Einstellmittel (9), die geeignet vorgesehen sind, um die relative Positionierung des besagten Entsperrungsanschlags (8) relativ zu dem Betätigungsfinger (7) einzustellen,
**dadurch gekennzeichnet, dass**:
- die Einstellmittel (9):
- diskreter Art sind;
- Indexierungsmittel (10) umfassen, um einerseits es dem Betätigungsfinger (7) und/oder dem Entsperrungsanschlag (8) zu ermöglichen, mindestens zwei unterschiedliche Positionen je nach dem Fall auf dem Flügel (3) oder auf dem Festrahmen (4) einzunehmen, und die zum anderen durch dem Entsperrungsanschlag (8) und/oder dem Betätigungsfinger zugeordnete (7) Indexierungsmittel (15) definiert und geeignet vorgesehen sind, um mit ergänzenden Indexierungsmitteln (16) zusammenzuwirken;
- geeignet vorgesehen sind, um eine Einstellung in einer Richtung (D1) senkrecht zu respektive der Ebene des Flügels (3) und/oder des Festrahmens (4) respektive des Betätigungsfingers (7) und/oder des Entsperrungsanschlags (8) zu ermöglichen;
- der Entsperrungsanschlag (8) wie folgt montiert ist:
- auf dem Festrahmen (4) über eine Halterung (12), die die ergänzenden Indexierungsmittel (16) umfasst;
- im Bereich eines ersten Endes (11), gelenkig an der Halterung (12), so dass er geeignet ist, um eine vertikale Achse (13) senkrecht zur Ebene des Falzes des Festrahmens (4) und der Einstellrichtung (D1) zu schwenken, wobei der besagte Entsperrungsanschlag (8) an einem zweiten Ende (14) die besagten Indexierungsmittel (15) umfasst, die geeignet sind, um mit den ergänzenden Indexierungsmitteln (16), mit denen die Halterung (12) ausgerüstet ist, zusammenzuwirken.

2. Anordnung nach Anspruch 1, **dadurch gekennzeichnet, dass** der Entsperrungsanschlag (8) an seinem ersten Ende (11) schwenkbar um die Achse (13) über eine exzentrische Nabe (19) montiert ist, die durch Drehung vorgesehen ist, um dem Entsperrungsanschlag (8) eine Bewegung zu verleihen, um den Abstand der Indexierungsmittel (15) relativ zu den ergänzenden Indexierungsmitteln (16) zu sichern und die Einstellung und Neupositionierung des besagten Entsperrungsanschlags (8) zu erlauben.

3. Anordnung nach Anspruch 2, **dadurch gekennzeichnet, dass** die besagte exzentrische Nabe (19) in ihrer Winkelbewegung durch einen Anschlag (40) bildende Indexierungsmittel begrenzt ist, die nämlich als ein fest mit der exzentrischen Nabe (19) verbundener Stift (41) ausgebildet sind, der mit einer als ein Winkelabschnitt ausgestalteten Aussparung zusammenwirkt, die in der vorzugsweise durch das Schließblech (5) gebildeten Halterung (12) vorgesehen ist.

4. Anordnung nach einem der vorhergehenden Ansprüche, **dadurch gekennzeichnet, dass** die Indexierungsmittel (15) aus wenigstens einem Zahn (17) bestehen, mit dem der Entsperrungsanschlag (8) so ausgerüstet ist, um geeignet zu sein, mit einer Verzahnung (18), die die ergänzenden Indexierungsmittel (16) definiert, zusammenzuwirken.

## Claims

1. Assembly of sash-frame (4) and leaf (3) of a door, window or the like, said assembly including a locking fitting (1) such as a lock, an espagnolette, an espagnolette-lock or the like, comprising:
- a keeper (5) the sash-frame (4) is provided with;
- at least one locking organ (2) the leaf (3) is provided with and subjected to elastic restoring means in the locking position, in order to cooperate, when closing said leaf (3) against the sash-frame (4), with the keeper (5);
- means for locking (6) the locking organ or organs (2) in the unlocked position when the leaf (3) is partially opened, these locking means (6) including an actuating finger (7) designed capable of cooperating with an unlocking stop (8) associated with the sash-frame (4) for controlling the unlocking of said locking means (6) during the closing of the leaf (3) against the sash-frame (4);
- adjusting means (9) defined capable of adjusting the relative positioning of said unlocking stop (8) relative to said operating finger (7), wherein:
- the adjusting means (9):
- are of a discrete type;
- include indexing means (10), on the one hand, for allowing said actuating finger (7) and/or said unlocking stop (8) to occupy at least two different positions, as the case may be, on the leaf (3) or on the sash-frame (4) and, on the other hand, defined by indexing means (15) associated with the unlocking stop (8) and/or the actuating finger (7) and designed capable of cooperating with complementary indexing means (16);
- are designed capable of permitting the adjustment in a direction (D1) perpendicular to the plane of the leaf (3) and/or of the sash-frame (4), respectively, of said actuating finger (7) and/or the unlocking stop (8), respectively;
- the unlocking stop (8) is mounted:
- on the sash-frame (4) through a fastening bracket (12) including the complementary indexing means (16);
- at the level of a first end (11), hinging on the fastening bracket (12) so as to be capable of pivoting about a vertical axis (13) perpendicular to the plane of the fillister of the sash-frame (4) and to the direction of adjustment (D1), said unlocking stop (8) including at a second end (14) said indexing means (15) capable of cooperating with complementary indexing means (16) said fixing bracket (12) is provided with.

2. The assembly according to claim 1, wherein at its first end (11) the unlocking stop (8) is mounted pivotally about the axis (13) through an eccentric hub (19), which, by rotation, is designed capable of imparting a movement to said unlocking stop (8) so as to ensure the release of the indexing means (15) relative to the complementary indexing means (16) and to permit the adjustment and repositioning of said unlocking stop (8).

3. The assembly according to claim 2, wherein said eccentric hub (19) is limited in its angular movement by indexing means forming a stop (40), namely designed in the form of a lug (41) integral with said eccentric hub (19), cooperating with a reserve in the form of an angular portion provided for in the fixing bracket (12) preferably formed by the keeper (5).

4. An assembly according to any one of the preceding claims, wherein the indexing means (15) are defined by at least one tooth (17) the unlocking stop (8) is provided with in a way capable of cooperating with a toothing (18) defining the complementary indexing means (16).
